# FASCICULE DE BREVET EUROPEEN

(11) **EP 3 489 613 B1**
(45) Date de publication et mention de la délivrance du brevet: **07.10.2020**
(21) Numéro de dépôt: 18207988.9
(22) Date de dépôt: 23.11.2018
(51) Int. Cl.: F41A 21/30, F41A 21/36

(54) **DISPOSITIF RÉDUCTEUR DE BRUIT POUR ARME À FEU**
GERÄUSCHDÄMPFUNGSVORRICHTUNG FÜR FEUERWAFFE
NOISE REDUCING DEVICE FOR A FIREARM

(30) Priorité: 23.11.2017 FR 1771252
(43) Date de publication de la demande: 29.05.2019
(73) Titulaire: Deltafluid, 64170 Lacq (FR)
(72) Inventeur: MARAUX, Christophe, 40500 Eyres-Moncube (FR)
(74) Mandataire: Aquinov

(56) Documents cités:
- EP-A1- 2 653 821
- FR-A1- 2 407 451
- US-A- 1 860 276
- US-A- 2 351 037

## Description

L'invention porte sur un dispositif réducteur ou modérateur de bruit/son, dénommé encore silencieux, destiné à être associé à une arme à feu, et concerne en particulier un système d'écoulement et d'échappement des gaz dans un tel dispositif.

L'invention sera plus particulièrement décrite en regard d'armes à feu semi-automatiques ou automatiques, sans toutefois y être limitée.

Un silencieux permet en étant monté à l'extrémité d'une arme feu de réduire les sons produits par l'arme et d'en diminuer le recul, en assurant la détente des gaz ayant servi à la projection du projectile.

Un silencieux est généralement formé d'un corps cylindrique dont une extrémité est adaptable sur la bouche du canon de l'arme, l'intérieur du corps constituant une chambre de décompression des gaz et étant pourvu de chicanes ralentissant l'écoulement des gaz tout en ménageant un passage pour la sortie du projectile.

En raison de la cadence des tirs relatifs aux armes automatiques, les silencieux sont soumis à un risque élevé de surpression par accumulation des gaz et de hausse importante de température. Or ces deux phénomènes induisent plusieurs inconvénients tels que :
- une dégradation des matériaux constitutifs du silencieux ;
- une augmentation de la pression appliquée sur les parties mobiles de l'arme (culasse et chargeur) ;
- une remontée des gaz vers la culasse de l'arme ;
- une dégradation du silencieux qui peut être irréversible ;
- un encrassement des parties mobiles de l'arme conduisant à des dysfonctionnements tels que l'enrayage de la culasse alors même que le chargeur poursuit son cycle de réarmement en munitions, ce qui constitue un risque notable pour l'utilisateur.

Pour pallier ces inconvénients, certains silencieux présentent leur paroi cylindrique dotée d'un ou de plusieurs orifices d'échappement obturables qui s'ouvrent en cas de surpression détectée et/ou de température trop élevée.

dont l'ouverture est commandée lorsqu'une valeur de seuil de température est atteinte. Les moyens mis en œuvre dans ce brevet procurent une baisse significative des surpressions.

Néanmoins, il est toujours souhaitable d'améliorer encore les performances d'un silencieux, en particulier au regard de sa fonction première relative à la diminution du volume sonore produit par les détonations d'une arme.

Par ailleurs, le brevet FR2407451 propose un modérateur de son pour arme feu, qui est cependant très fastidieux de mise en œuvre car comprenant au moins trois pièces à monter sur le canon de l'arme avec de multiples bagues de liaison, ce qui ne simplifie pas non plus sa fabrication.

Aussi, l'objet de l'invention selon la revendication 1 est de proposer un dispositif réducteur de bruit qui contribue encore à une meilleure réduction du bruit, et avantageusement, diminue très fortement, voire élimine l'effet de souffle, usuellement dénommé le « blast », et participe grandement à réduire le recul de l'arme, tout en étant relativement simple de fabrication.

Par conséquent, en position d'utilisation du dispositif de l'invention, les gaz en provenance de l'arme entrent dans la chambre de combustion et se séparent en plusieurs flux, un flux principal se propageant dans la partie centrale et au moins un flux secondaire s'introduisant dans une enveloppe cylindrique annulaire qui peut comprendre plusieurs chambres longitudinales de cheminement des gaz ; le ou les flux secondaires étant en outre ralentis dans leur progression d'amont en aval.

Ainsi, la séparation des gaz dès la chambre de combustion procure un ou des flux secondaires enveloppant le flux principal via un cloisonnement longitudinal, et les moyens de répartition et de ralentissement du flux des gaz qui permettent en outre de ralentir les flux secondaires, engendrent selon l'invention une diminution significative du bruit et du blast lors du tir et de la sortie du projectile ; le recul de l'arme s'en trouve également diminué.

Dans la suite de la description, les termes « amont», « aval», s'entendent en qualifiant des éléments du dispositif dans le cadre de la mise en œuvre normale du dispositif avec une arme à feu, l'amont étant situé du côté de l'arme tandis que l'aval correspond à l'opposé, partie depuis laquelle sort le projectile.

Dans la suite de la description, les moyens de répartition (ou déviation) et de ralentissement du flux des gaz sont parfois dénommés moyens de répartition ou système de répartition.

Les éléments du dispositif de l'invention sont en matériau métallique résistant à des hautes températures et à la corrosion.

Selon une caractéristique, les moyens de répartition et de ralentissement comportent un élément/une pièce de séparation des gaz qui communique avec la chambre d'expansion et est en aval de ladite chambre d'expansion, et des éléments de ralentissement agencés autour de la partie centrale (sur toute ou partie de la périphérie de la surface externe de la partie centrale), le long du volume délimité par la surface externe de la partie centrale et d'une enveloppe distante de la partie centrale.

Les moyens de répartition et ralentissement permettent de ralentir l'écoulement des gaz des flux secondaires, procurant des gaz en contact avec la paroi/le cloisonnement métallique de la partie centrale, qui sont moins chauds que les gaz de ladite partie centrale.

Les moyens de répartition et ralentissement agencés autour de la partie centrale comportent une enveloppe extérieure à distance de la partie centrale (cette enveloppe avec la surface externe de la partie centrale procurant un volume dans lequel circule les flux secondaires), cette enveloppe présentant une paroi périphérique cylindrique qui est pleine ou bien comprend une ou plusieurs ouïes d'admission d'air en provenance de l'extérieur du dispositif. La variante de réalisation avec les ouïes d'admission d'air dans l'enveloppe extérieure procure une entrée d'air relativement frais par rapport aux gaz des flux secondaires, et l'air extérieur aspiré par les flux secondaires en mouvement augmente le volume d'air brassé ; l'effet de cloisonnement avec le flux chaud de la partie centrale est ainsi accru. De plus, cet ajout d'air frais fera chuter la signature thermique du dispositif silencieux, et donc son rayonnement infrarouge.

Dans un mode de réalisation, les moyens de répartition et de ralentissement comportent en amont et communiquant avec la chambre d'expansion, une couronne de répartition (formant un élément/une pièce de séparation des gaz) dont la paroi est pourvue d'au moins un orifice, notamment d'une pluralité d'orifices, de préférence la paroi étant inclinée convergente d'amont en aval. Dans un mode de réalisation préféré, la couronne comporte une pluralité d'orifices répartis de manière homogène sur le pourtour de la périphérie, avec un diamètre qui peut être identique ou non. En variante, la couronne pourrait comporter en tant qu'orifice, une ouverture/rainure périphérique continue.

Selon une autre caractéristique, les moyens de répartition et de ralentissement du flux des gaz présentent un corps cylindrique dans lequel est agencée la partie centrale, et une enveloppe extérieure à distance du corps délimitant un volume cylindrique annulaire, en particulier le volume étant partagé en comprenant au moins deux chambres distinctes dites chambres de ralentissement ou chambres secondaires des flux de gaz et dans chacune desquelles est destiné à cheminer un flux secondaire.

Avantageusement, les moyens de répartition et ralentissement du flux des gaz comportent une pluralité d'éléments de ralentissement de flux, notamment sous la forme de chicanes agencées en quinconce, en particulier les moyens de répartition et ralentissement comportant au moins une chambre, de préférence deux chambres de ralentissement comprenant chacune des éléments de ralentissement de flux.

Ces éléments de ralentissement comprennent des cloisons pleines, de préférence telles que des flasques, qui sont agencées de manière adjacente et espacées selon la direction longitudinale du dispositif et s'étendent de manière (radiale) dans des plans perpendiculaires à l'axe longitudinal du dispositif, tout en étant ouvertes partiellement pour procurer une succession d'ouvertures ou passages d'accès (de préférence chaque cloison étant doté d'un seul passage), deux passages d'accès consécutifs de deux cloisons respectives étant axialement décalés, en particulier étant diamétralement opposés.

Ces éléments de ralentissement imposent au(x) flux secondaire(s) d'être dévié(s) orthogonalement à leur direction d'entrée dans la ou les chambres de ralentissement, la direction d'entrée initiale étant celle longitudinale du dispositif. La ou les flux secondaires sont obligés de circuler dans les chambres de ralentissement selon un cheminement sinueux et selon des directions perpendiculaires à l'axe longitudinal du dispositif. Les flux butent contre chacune des cloisons et les longent orthogonalement à l'axe longitudinal du dispositif pour atteindre les passages d'accès successifs, les trajets longeant deux cloisons successives s'étendant selon deux sens opposés en faisant demi-tour à chaque passage d'accès. La configuration et l'agencement de ces éléments permettent de maximiser le ralentissement du ou des flux secondaires, ce qui au final procure une réduction conséquente du bruit.

Selon encore une autre caractéristique, les moyens de répartition et ralentissement comportent au moins une chambre, de préférence deux chambres (longitudinales) présentant chacune, en amont, au moins une lumière de passage amont d'un flux de gaz (en provenance de l'amont du dispositif), et en aval, au moins une lumière de sortie destinée à acheminer au moins un flux vers l'extérieur. Les lumières de passage amont et les lumières de sortie sont disposées dans des plan transversaux à l'axe longitudinal du dispositif.

De préférence, les orifices de la couronne de répartition qui est agencée à l'entrée des moyens de répartition et communiquant avec la chambre d'expansion, sont axialement décalés par rapport à la ou aux lumières de passage amont précitées.

Avantageusement, les moyens de répartition et ralentissement du flux des gaz comportent en extrémité distale, aval, une pièce d'extrémité comportant une pluralité de trous d'échappement (dans un plan transversal à l'axe longitudinal du dispositif) débouchant sur l'extérieur, de préférence les trous d'échappement étant axialement décalés par rapport à une ou des lumières de sortie de la ou des chambres de ralentissement.

Selon une caractéristique avantageuse dans une variante de réalisation, les moyens de répartition et ralentissement comportent, de préférence vers l'aval, au moins un évent obturable apte à communiquer avec l'intérieur de la partie centrale, ledit évent étant fermé par des moyens d'obturation mobiles, tels qu'au moins un bilame doté d'un pointeau coopérant en position de repos avec l'évent, le bilame étant déformable en réponse à une élévation de température détectée, engendrant l'ouverture de l'évent.

Ainsi, les moyens de répartition et ralentissement du dispositif de l'invention procurent un phénomène de gainage, du flux principal particulièrement chaud, par un ou des flux secondaires moins chauds et plus lents, procurant la réduction conséquente du bruit et une diminution du recul de l'arme.

L'ensemble de l'évacuation des flux principal et secondaire en sortie du dispositif se fait parallèlement à la trajectoire du projectile, parallèlement à l'axe longitudinal du dispositif.

La couronne avec un nombre limité d'orifices permet de capter un flux de gaz depuis la chambre d'expansion en débutant son ralentissement. Le nombre, la forme et la dimension de la section des orifices de la couronne, des lumières de passage et de sortie des flux secondaires, l'espace radial séparant la partie centrale de la paroi de l'enveloppe, et le volume des chambres de ralentissement sont adaptés notamment en fonction du calibre de l'arme, du principe de fonctionnement de l'arme, et de la quantité souhaité de flux secondaire, au regard des résultats recherchés de diminution des signatures sonore et visuelle lors du tir.

Le dispositif silencieux reste d'encombrement standard en présentant des dimensions de l'ordre de 15 à 20 cm de long et inférieur à 8 cm de diamètre.

L'invention est également relative à un système comprenant une arme à feu et un dispositif réducteur de bruit suscité de l'invention, ledit réducteur de bruit étant couplé à ladite arme à feu.

La présente invention est maintenant décrite à l'aide d'exemples uniquement illustratifs et nullement limitatifs de la portée de l'invention, et à partir des illustrations ci-jointes, dans lesquelles :
- La figure 1 est une vue de côté d'un dispositif réducteur de bruit selon l'invention couplé à la bouche d'un canon d'une arme à feu ;
- La figure 2 est une vue schématique en coupe longitudinale du dispositif réducteur de bruit de l'invention ;
- La figure 3 est une vue en perspective éclatée partielle du dispositif de la figure 1 montrant notamment le système de répartition et ralentissement des gaz ;
- La figure 4 est une vue en perspective éclatée de la partie centrale du dispositif dans laquelle est destinée à passer le projectile de l'arme, cette partie étant destinée à être logée dans le système de répartition et ralentissement ;
- La figure 5 est une vue en coupe longitudinale et axiale du dispositif des figures 1 et 3, montrant des moyens d'échappement obturables du système de répartition ;
- La figure 6 est une vue en coupe longitudinale du dispositif et de dessus des figures 1 et 3 ;
- La figure 7 est une vue en perspective d'une partie non visible du système de répartition de la figure 3 ;
- La figure 8 représente une vue en perspective de détail de la figure 3 d'un moyen d'échappement obturable.

Le dispositif réducteur de bruit ou silencieux 1 illustré sur les figures 1 à 3 est destiné à être couplé à la bouche 1A d'un canon d'une arme à feu.

Le silencieux 1 présente un corps général cylindrique d'axe longitudinal X.

En regard des figures 1 à 7, le silencieux 1 comporte selon l'invention d'amont en aval :
- une entrée 10 qui coopère avec la bouche 1A de l'arme par exemple par vissage ou encliquetage,
- une chambre d'expansion 11 qui suit immédiatement l'entrée 10,
- une partie centrale 2 usuelle dotée de chicanes 20 (« baffle » en anglais) aboutées les unes aux autres et ménageant une conduite centrale et axiale 21 du silencieux dans laquelle est guidé le projectile tiré par l'arme et chemine un flux principal des gaz,
- un système de répartition/déviation et ralentissement 3 du flux des gaz de propulsion qui sont émis dans la chambre d'expansion 11, le système de répartition 3 communiquant avec la chambre d'expansion 11 et comportant un corps creux cylindrique 30 qui permet d'accueillir la partie centrale 2 communiquant elle aussi avec la chambre d'expansion, ledit système de répartition ayant pour rôle de créer au moins un flux secondaire distinct du flux principal cheminant dans la conduite axiale 21 de la partie centrale 2, ledit au moins un flux secondaire s'écoulant dans au moins un volume 3A qui est distinct de la partie centrale 2 et est ménagé autour de ladite partie centrale,
- une pièce terminale 12 qui forme la sortie du silencieux et permet de bloquer l'agencement du système de répartition 3 et la partie centrale 2.

La chambre d'expansion 11 est creuse et cylindrique ; elle reçoit les gaz de propulsion émis lors du tir.

Dans la continuité axiale de la chambre d'expansion 11, est disposée la partie centrale 2 avec la conduite principale 21 à travers laquelle est destiné à passer le projectile et le flux principal des gaz. Les chicanes 20 constituent de manière connue des chambres de décompression qui permettent de ralentir les gaz dudit flux principal.

A l'extrémité aval de la chambre d'expansion 11 et autour de la partie centrale 2, est associé le système de répartition 3 du flux des gaz.

Le système de répartition 3 du flux des gaz a pour but de séparer les gaz de la chambre d'expansion 11 en plusieurs flux, d'une part le flux principal parcourant la partie centrale 2 (illustré par les flèches F1 sur la figure schématique 2), et d'autre part, au moins un flux secondaire parcourant ledit système de partage 3, en particulier deux flux secondaires dans l'exemple de réalisation illustré sur les figures (représentés par les flèches F2 et F3 sur la figure 2). En outre, le système de répartition 3 comporte des moyens de ralentissement de flux 4 ayant pour rôle de ralentir le ou les flux secondaires.

Le système de répartition 3 comporte une enveloppe creuse 31 à paroi périphérique (figures 2 et 3), dans laquelle sont logés les différents composants dudit système de répartition détaillés plus loin.

La paroi périphérique peut être pleine. En variante comme schématisé sur les figures 2, 3 et 6, la paroi 31 de l'enveloppe comporte une ou plusieurs ouïes 31' d'admission d'air en provenance de l'extérieur du dispositif.

Le système de répartition 3 comporte dans l'exemple représenté deux chambres secondaires 3A et 3B (figures 5 et 6) séparées et disposées autour ladite partie centrale 2.

Dans l'exemple de réalisation nullement limitatif illustré ici, le système de partage 3 est conçu pour engendrer deux flux secondaires séparés qui cheminent respectivement dans les deux chambres secondaires semi-cylindriques 3A et 3B dotés des moyens de ralentissement de flux 4.

En variante, le flux secondaire pourrait être unique en formant un flux annulaire cylindrique circulant dans un volume annulaire cylindrique autour de la partie centrale 2.

Le système de répartition 3 du flux comporte d'amont en aval, une couronne de répartition 32 (figures 3 et 7) pourvue d'une pluralité d'orifices 32', un flasque amont perforé 33 qui est dotée de lumières 33' dont le nombre est avantageusement inférieur au nombre d'orifices 32' de la couronne, les chambres secondaires 3A et 3B qui communiquent avec les lumières 33' et dans lesquelles sont agencés les moyens de ralentissement de flux 4, et un flasque perforé aval 34 qui est doté de lumières de sortie 34' qui communiquent avec lesdites chambres secondaires 3A et 3B et débouchent sur l'extérieur du silencieux.

En regard de la figure 7, la couronne de répartition 32 est sensiblement tronconique en comprenant une paroi inclinée 32" convergente vers l'axe longitudinal X depuis l'amont vers l'aval du silencieux. Elle présente son extrémité distale amont 32A destinée à être intégrée dans la chambre d'expansion 11 et son extrémité aval 32B solidaire du corps 30. Les orifices 32' sont répartis sur la paroi périphérie inclinée 32" de la couronne et débouchent extérieurement au corps 30 et en regard du flasque amont 33. Le nombre des orifices 32' est par exemple compris entre 5 et 10.

Le flasque amont 33 est annulaire et solidaire de la face externe du corps 30. Il est agencé à distance et en vis-à-vis de la couronne 32. Dans l'exemple représenté, le flasque amont 33 comporte deux lumières 33' diamétralement opposées dont une seule est visible sur la figure 3. Les lumières 33' du flasque sont décalées par rapport à l'axe des orifices 32' de la couronne 32.

Les orifices 32' de la couronne permettent de capter une partie des gaz de la chambre d'expansion 11 pour engendrer les flux secondaires. La surface pleine du flasque 33 combinée au nombre réduit des lumières 33' permet de ralentir les flux secondaires débouchant des orifices 32' puis circulant entre le volume délimité par la couronne 32 et le flasque 33, et passant au travers desdites lumières 33' pour pénétrer dans les chambres secondaires 3A et 3B.

Les chambres secondaires 3A et 3B s'étendent parallèlement à la partie centrale 2 et donc aux chicanes 20. Elles forment deux espaces fermés et distincts à la manière de deux coques partielles en arc de cercle, symétriques par rapport à l'axe X, et délimitées par la surface externe du corps 30, l'enveloppe 31 et les flasques amont 33 et aval 34.

Les chambres secondaires 3A et 3B comportent les moyens de ralentissement 4. Ces derniers comprennent des cloisons séquentielles et espacées 40 à 42 ouvertes partiellement, les ouvertures individuelles (passage d'accès pour le flux) de deux cloisons adjacentes n'étant pas en regard. Les moyens de ralentissement 4 forment ainsi une alternance de chicanes disposées en quinconce obligeant le flux secondaire de chaque chambre à circuler selon un chemin sinueux permettant un ralentissement du flux des gaz au sein de chaque chambre.

Le flasque aval 34 est similaire au flasque amont et comporte deux lumières 34' symétriques par où s'échappent les flux respectifs des chambres secondaires 3A et 3B. Le nombre limité de préférence à une seule lumière 34' par chambre permet encore de ralentir le flux.

De préférence, en extrémité libre aval du système de répartition 3 et de l'enveloppe 31, à la suite du flasque aval 34 est disposée une pièce d'extrémité 35 dont la surface principale agencée dans un plan transversal à l'axe X est trouée, d'une part en son centre 35' pour laisser le passage axial au flux principal s'échappant de la dernière chicane 20 de la partie centrale 2, et d'autre part en différents endroits sur la périphérie circulaire de la surface principale, par exemple selon quatre trous d'échappement 35" par où sortent les gaz des flux secondaires issus des lumières 34'.

Dans une variante de réalisation, le silencieux comporte en outre des moyens d'échappement, tels que des évents 36, obturables (ici deux évents symétriques dans l'exemple de réalisation) qui sont agencés dans le corps 30 pour communiquer avec l'intérieur de la partie centrale 2 et les chambres secondaires 3A et 3B.

De préférence, les évents 36 sont prévus vers l'aval des chambres secondaires 3A et 3B du système de répartition 3. En regard des figures 5, 6 et 8, chaque évent 36 communique avec une chambre secondaire par exemple tangentiellement à la surface périphérique externe du corps 30 entre la dernière cloison 42 et le flasque aval 34 via un passage 37.

L'échappement des gaz du flux principal de la partie centrale 2 vers les évents 36 se fait par exemple via une bague annulaire 22 (figures 4 à 6) dotée d'une pluralité d'orifices 23 sur l'ensemble de sa périphérie. Les gaz s'échappent par les orifices 23 et suivent le pourtour de la bague jusqu'à rencontrer les évents 36 du corps 30 du système de répartition 3, les évents étant disposés dans le même plan transversal que celui de la bague.

Les évents 36 sont fermés par des moyens d'obturation mobiles 5 qui sont mis en œuvre pour leur ouverture en réponse à une élévation de température détectée. Les moyens d'obturation 5 sont par exemple au moins un bilame fixé à l'une de ses extrémités au système de répartition 3 et pourvu à son extrémité opposée d'un pointeau 50 apte à coopérer en position de repos avec un évent 36 pour l'obturer. La déformation du bilame engendre le déplacement du pointeau 50 et par conséquent l'ouverture de l'évent. La déformation se fait à une température de consigne, par exemple de l'ordre d'une centaine de degré. Ainsi une partie du flux principal vers la sortie du silencieux s'échappe par les évents 36 pour rejoindre les flux secondaires, participant encore à la réduction du bruit.

L'invention n'est nullement limitée à l'exemple de réalisation illustré, notamment au regard du nombre et de l'agencement des éléments constitutifs du système de répartition et de ralentissement. L'invention porte sur tout dispositif dont le système de répartition/déviation et ralentissement des gaz et d'enveloppement de la partie centrale, engendrent dès la chambre d'expansion au moins un flux secondaire distinct du flux principal traversant la partie centrale du dispositif, le flux secondaire procurant un gainage du flux principal, et étant en outre avantageusement ralenti par rapport au flux principal.

## Revendications

1. Dispositif réducteur de bruit (1) comportant une chambre d'expansion des gaz (11) et une partie centrale (2) cylindrique communiquant en amont avec la chambre d'expansion et débouchant en aval sur l'extérieur, des moyens de répartition et de ralentissement (3) du flux des gaz depuis la chambre d'expansion (11), lesdits moyens étant agencés autour de la partie centrale (2) en communiquant avec la chambre d'expansion (11) et débouchant sur l'extérieur, et étant destinés à dévier une partie des gaz de la chambre d'expansion pour engendrer un flux principal circulant dans la partie centrale et au moins un flux secondaire circulant dans un volume distinct formé autour de la partie centrale, lesdits moyens de répartition et de ralentissement (3) du flux des gaz comportant au moins une chambre de ralentissement (3A, 3B), ladite au moins une chambre de ralentissement comportant des éléments de ralentissement comprenant des cloisons séquentielles (40) qui sont agencées de manière adjacente et espacées selon la direction longitudinale du dispositif et s'étendent dans des plans perpendiculaires à l'axe longitudinal du dispositif, les cloisons étant pleines tout en étant ouvertes partiellement pour procurer une succession d'ouvertures ou passages d'accès, deux passages d'accès consécutifs de deux cloisons respectives étant axialement décalés,
**caractérisé en ce que** l'ensemble de l'évacuation des flux principal et secondaire en sortie du dispositif se fait parallèlement à la trajectoire du projectile, parallèlement à l'axe longitudinal du dispositif.

2. Dispositif selon la revendication 1, **caractérisé en ce que** les moyens de répartition et de ralentissement (3) du flux des gaz comportent un élément de séparation des gaz (32) qui communique avec la chambre d'expansion et est en aval de ladite chambre d'expansion (11), et des éléments de ralentissement (33', 4, 34') agencés autour de la partie centrale (2).

3. Dispositif selon la revendication 1 ou 2, **caractérisé en ce que** les moyens de répartition et de ralentissement (3) comportent en amont et communiquant avec la chambre d'expansion (11), une couronne de répartition (32) dont la paroi (32") est pourvue d'au moins un orifice, notamment d'une pluralité d'orifices (32'), de préférence la paroi (32") étant inclinée convergente d'amont en aval.

4. Dispositif selon l'une quelconque des revendications précédentes, **caractérisé en ce que** les moyens de répartition et de ralentissement (3) comportent une enveloppe extérieure (31) à distance de la partie centrale, ladite enveloppe présentant une paroi périphérique cylindrique qui est pleine ou bien qui comprend une ou plusieurs ouïes (31') d'admission d'air en provenance de l'extérieur du dispositif.

5. Dispositif selon l'une quelconque des revendications précédentes, **caractérisé en ce que** les moyens de répartition et de ralentissement (3) du flux des gaz présentent un corps cylindrique (30) dans lequel est agencée la partie centrale (2), et une enveloppe extérieure (31) à distance du corps (30) délimitant un volume cylindrique annulaire, en particulier le volume étant partagé en comprenant au moins deux chambres distinctes (3A, 3B) dites chambres secondaires des flux de gaz et dans chacune desquelles est destiné à cheminer un flux secondaire.

6. Dispositif selon l'une quelconque des revendications précédentes, **caractérisé en ce que** les moyens de répartition et ralentissement (3) comportent une pluralité d'éléments de ralentissement de flux (4), notamment sous la forme de chicanes agencées en quinconce, en particulier les moyens de répartition et ralentissement (3) comportant deux chambres de ralentissement (3A, 3B) comprenant chacune des éléments de ralentissement de flux (4).

7. Dispositif selon l'une quelconque des revendications précédentes, **caractérisé en ce que** les moyens de répartition et ralentissement (3) comportent au moins une chambre, de préférence deux chambres (3A, 3B) présentant chacune, en amont, au moins une lumière de passage (33') d'un flux de gaz, et en aval, au moins une lumière de sortie (34') destinée à acheminer au moins un flux vers l'extérieur.

8. Dispositif selon les revendications 3 et 7, **caractérisé en ce que** les orifices (32') de la couronne de répartition (32) sont axialement décalés par rapport à la ou aux lumières de passage amont (33').

9. Dispositif selon l'une quelconque des revendications 6 à 7, **caractérisé en ce que** les moyens de répartition et ralentissement (3) du flux des gaz comportent en extrémité distale aval une pièce d'extrémité (35) comportant une pluralité de trous d'échappement (35") débouchant sur l'extérieur, de préférence les trous d'échappement (35") étant axialement décalés par rapport à une ou des lumières de sortie de la ou des chambres de ralentissement (3A, 3B).

10. Dispositif selon l'une quelconque des revendications précédentes, **caractérisé en ce que** les moyens de répartition et ralentissement (3) comportent, de préférence vers l'aval, au moins un évent (36) obturable apte à communiquer avec l'intérieur de la partie centrale (2), ledit évent (36) étant fermé par des moyens d'obturation mobiles (5), tels qu'au moins un bilame doté d'un pointeau (60) coopérant avec l'évent, le bilame étant déformable en réponse à une élévation de température détectée.

11. Système comprenant une arme à feu et un dispositif réducteur de bruit (1) selon l'une quelconque des revendications précédentes, ledit réducteur de bruit (1) étant couplé à ladite arme à feu.

## Patentansprüche

1. Schalldämpfende Vorrichtung (1) mit einer Ausdehnungskammer (11) für Gas und einem zylindrischen zentralen Teil (2), das stromaufwärts mit der Ausdehnungskammer in Verbindung steht und stromabwärts in den Außenraum mündet, mit Mitteln zum Verteilen und Verlangsamen (3) des Gasflusses aus der Ausdehnungskammer (11), wobei die Mittel um den zentralen Teil (2) angeordnet sind und dabei mit der Ausdehnungskammer (11) in Verbindung stehen und in den Außenraum münden und dazu vorgesehen sind, einen Teil des Gases der Ausdehnungskammer abzuleiten, um einen im zentralen Teil fließenden Hauptfluss und wenigstens einen sekundären Fluss auszubilden, der in einem um den zentralen Teil herum ausgebildeten unterschiedlichen Volumen fließt, wobei die Mittel zum Verteilen und Verlangsamen (3) des Gasflusses wenigstens eine Kammer für die Verlangsamung (3A, 3B) aufweisen, wobei die wenigstens eine Kammer für die Verlangsamung Elemente für die Verlangsamung aufweist, die aufeinanderfolgende Trennwände (40) umfassen, die benachbart und im Abstand entlang der Längsrichtung der Vorrichtung angeordnet sind und sich in Ebenen im rechten Winkel zur Längsachse der Vorrichtung erstrecken, wobei die Trennwände durchgehend ausgebildet sind und gleichzeitig teilweise geöffnet sind, um eine Folge von Öffnungen oder Zugangspassagen bereitzustellen, wobei zwei aufeinanderfolgende Zugangspassagen von zwei Trennwänden jeweils axial versetzt sind, **dadurch gekennzeichnet, dass** die Einheit für die Abführung des Hauptflusses und des sekundären Flusses am Ausgang der Vorrichtung parallel zur Bahn des Projektils und parallel zur Längsachse der Vorrichtung ausgebildet ist.

2. Vorrichtung nach Anspruch 1, **dadurch gekennzeichnet, dass** die Mittel zum Verteilen und Verlangsamen (3) des Gasflusses ein Trennelement (32) für die Gase aufweist, das mit der Ausdehnungskammer in Verbindung steht und sich stromabwärts bezüglich der Ausdehnungskammer (11) befindet, und das die Elemente für die Verlangsamung (33', 4, 34') um den zentralen Teil (2) angeordnet sind.

3. Vorrichtung nach Anspruch 1 oder 2, **dadurch gekennzeichnet, dass** die Mittel zum Verteilen und Verlangsamen (3) stromaufwärts eine in Verbindung mit der Ausdehnungskammer (11) stehende Verteilungskrone (32) aufweisen, deren Wand (32") mit wenigstens einer Öffnung, insbesondere einer Vielzahl von Öffnungen (32') aufweisen, wobei die Wand (32") von stromaufwärts nach stromabwärts konvergierend geneigt ist.

4. Vorrichtung nach einem der vorhergehenden Ansprüche, **dadurch gekennzeichnet, dass** die Mittel zum Verteilen und Verlangsamen (3) eine äußere Hülle (31) im Abstand zum zentralen Teil aufweisen, wobei die Hülle eine äußere zylindrische Wand umfasst, die durchgehend ausgebildet ist oder die eine oder mehrere Öffnungen (31') aufweist, um Luft vom Außenraum der Vorrichtung zuzulassen.

5. Vorrichtung nach einem der vorhergehenden Ansprüche, **dadurch gekennzeichnet, dass** die Mittel zum Verteilen und Verlangsamen (3) des Gasflusses einen zylindrischen Körper (30) umfassen, in dem der zentrale Teil (2) angeordnet ist, und eine äußere Hülle (31) im Abstand zum Körper (30) umfassen, der ein ringförmiges zylindrisches Volumen bildet, wobei das Volumen insbesondere unterteilt ist und dabei wenigstens zwei verschiedene Kammern (3A, 3B), sogenannte sekundäre Kammern, für den Gasfluss umfasst, die jeweils dazu bestimmt ist, einen sekundären Fluss zu führen.

6. Vorrichtung nach einem der vorhergehenden Ansprüche, **dadurch gekennzeichnet, dass** die Mittel zum Verteilen und Verlangsamen (3) eine Vielzahl von Elementen für die Verlangsamung des Flusses (4) aufweisen, insbesondere in Gestalt von im Zickzack angeordneten Hindernissen, wobei die Mittel zum Verteilen und Verlangsamen (3) insbesondere zwei Kammern für die Verlangsamung (3A, 3B) aufweisen, die jeweils Elemente für die Verlangsamung des Flusses (4) aufweisen.

7. Vorrichtung nach einem der vorhergehenden Ansprüche, **dadurch gekennzeichnet, dass** die Mittel zum Verteilen und Verlangsamen (3) wenigstens eine Kammer, vorzugsweise zwei Kammern (3A, 3B) aufweisen, die jeweils stromaufwärts wenigstens eine Durchlassöffnung (33') eines Gasflusses und stromabwärts wenigstens eine Auslassöffnung (34') umfassen, die dazu bestimmt ist, wenigstens einen Fluss zum Außenraum zu leiten.

8. Vorrichtung nach Anspruch 3 und 7, **dadurch gekennzeichnet, dass** die Öffnungen (32') der Verteilungskrone (32) bezüglich der stromaufwärts gelegenen Durchführöffung(en) (33') axial versetzt sind.

9. Vorrichtung nach einem der Ansprüche 6 bis 7, **dadurch gekennzeichnet, dass** die Mittel zum Verteilen und Verlangsamen (3) des Gasflusses am stromabwärts gelegenen distalen Ende ein Endstück (35) aufweisen, das eine Vielzahl von in den Außenraum mündenden Auslasslöchern (35") umfasst, wobei die Auslasslöcher (35") bezüglich der oder den Auslassöffnung(en) der Kammer(n) für die Verlangsamung (3A, 3B) axial versetzt sind.

10. Vorrichtung nach einem der vorhergehenden Ansprüche, **dadurch gekennzeichnet, dass** die Mittel zum Verteilen und Verlangsamen (3), vorzugsweise stromabwärts, wenigstens ein verschließbares Luftloch (36) aufweisen, das dazu geeignet ist, mit dem Inneren des zentralen Teils (2) in Verbindung zu treten, wobei das Luftloch (36) durch bewegliche Verschlussmittel (5) verschlossen ist, wie wenigstens ein Bimetallstreifen, der mit einer Nadel (60) versehen ist, die mit dem Luftloch zusammenwirkt, wobei der Bimetallstreifen in Reaktion auf eine erfasste Temperaturerhöhung verformbar ist.

11. System mit einer Feuerwaffe und einer schalldämpfenden Vorrichtung (1) nach einem der vorhergehenden Ansprüche, wobei der Schalldämpfer (1) mit der Feuerwaffe gekoppelt ist.

## Claims

1. A noise-reducing device (1) comprising a gas-expansion chamber (11) and a cylindrical central part (2) communicating upstream with the expansion chamber and emerging downstream to the outside, means (3) for distributing and retarding the flow of gases from the expansion chamber (11), said means being arranged around the central part (2) while communicating with the expansion chamber (11) and emerging to the outside, and being intended to divert part of the gases from the expansion chamber in order to generate a main flow flowing in the central part and at least one secondary flow flowing in a separate space formed around the central part, said means (3) for distributing and retarding the flow of gases comprising at least one retardation chamber (3A, 3B), said at least one retardation chamber comprising retardation elements comprising sequential partitions (40) that are arranged adjacent and spaced apart in the longitudinal direction of the device and extending in planes parallel to the longitudinal axis of the device, the partitions being solid while being partially open in order to procure a succession of openings or access passages, two consecutive access passages of two respective partitions being axially offset, **characterised in that** the whole of the discharge of the main and secondary flows at the discharge from the device takes place parallel to the path of the projectile, parallel to the longitudinal axis of the device.

2. A device according to claim 1, **characterised in that** the means (3) for distributing and retarding the flow of the gases comprises a gas-separation element (32) that communicates with the expansion chamber and is downstream of said expansion chamber (11), and retardation elements (33', 4, 34') arranged around the central part (2).

3. A device according to claim 1 or 2, **characterised in that** the distribution and retardation means (3) comprises, upstream and communicating with the expansion chamber (11), a distribution ring (32) the wall (32") of which is provided with at least one orifice, in particular with a plurality of orifices (32'), the wall (32") preferably being inclined convergent from upstream to downstream.

4. A device according to any one of the preceding claims, **characterised in that** the distribution and retardation means (3) comprises an external envelope (31) at a distance from the central part, said envelope having a cylindrical peripheral wall that is solid or which comprises one or more slots (31') for admitting air coming from outside the device.

5. A device according to any one of the preceding claims, **characterised in that** the means (3) for distributing and retarding the flow of gases has a cylindrical body (30) wherein the central part (2) is arranged, and an external envelope (31) at a distance from the body (30) delimiting an annular cylindrical space, in particular the space being divided, comprising at least two separate chambers (3A, 3B) referred to as secondary chambers for the gas flows, and in each of which a secondary flow is intended to travel.

6. A device according to any one of the preceding claims, **characterised in that** the distribution and retardation means (3) comprises a plurality of flow-retardation elements (4), in particular in the form of baffles arranged so as to be staggered, in particular the distribution and retardation means (3) comprising two retardation chambers (3A, 3B) each comprising flow-retardation elements (4).

7. A device according to any one of the preceding claims, **characterised in that** the distribution and retardation means (3) comprises at least one chamber, preferably two chambers (3A, 3B) each having, upstream, at least one aperture (33') for the passage of a gas flow and, downstream, at least one outlet aperture (34') intended to convey at least one flow to the outside.

8. A device according to claims 3 and 7, **characterised in that** the orifices (32') in the distribution ring (32) are axially offset with respect to the upstream passage aperture or apertures (33').

9. A device according to either one of claims 6 to 7, **characterised in that** the means (3) for distribution and retardation of the gas flow comprises, at the downstream distal end, an end piece (35) comprising a plurality of exhaust holes (35") emerging on the outside, the exhaust holes (35") preferably being axially offset with respect to one or more outlet apertures of the retardation chamber or chambers (3A, 3B) .

10. A device according to any one of the preceding claims, **characterised in that** the distribution and retardation means (3) comprises, preferably towards the downstream end, at least one closable vent (36) able to communicate with the inside of the central part (2), said vent (36) being closed by movable closure means (5), such as at least one bimetallic part provided with a pin (60) cooperating with the vent, the bimetallic part being deformable in response to a detected temperature rise.

11. A system comprising a firearm and a noise-reducing device (1) according to any one of the preceding claims, said noise reducer (1) being coupled to said firearm.
